# FASCICULE DE BREVET EUROPEEN

(11) **EP 0 078 736 B1**
(45) Date de publication et mention de la délivrance du brevet: **23.01.1985**
(21) Numéro de dépôt: 82401961.6
(22) Date de dépôt: 25.10.1982
(51) Int. Cl.: F02D 35/00

(54) **Procédé et dispositifs de réglage automatique de l'allumage et de la richesse d'alimentation de moteurs à combustion interne utilisant des polycarburants**
Verfahren und Vorrichtung zur automatischen Regelung der Zündung und des Brennstoff-Luft-Verhältnisses von Mehrstoff-Brennkraftmaschinen
Process and device for the automatic control of the ignition and fuel/air-ratio of multi-fuel internal-combustion engines

(30) Priorité: 28.10.1981 FR 8120372
(43) Date de publication de la demande: 11.05.1983
(73) Titulaire: INSTITUT FRANCAIS DU PETROLE, 92502 Rueil-Malmaison (FR)
(72) Inventeur: Goldenberg, Emanuel, F-78300 Poissy (FR); Douaud, André, F-78750 Mareil-Marly (FR)

## Description

La présente invention concerne un procédé et des dispositifs de réglage automatique pour moteurs à combustion interne utilisant des polycarburants.

Afin de pouvoir utiliser les divers types de carburants qui seront mis sur le marché dans l'avenir, les moteurs souples utilisant des polycarburants, devront posséder un système intégré permettant l'adaptation aux différents carburants, ou aux mélanges des diverses formulations de carburants, d'une part, et le réglage automatique de la richesse et de l'allumage, d'autre part.

L'objet essentiel de la présente invention est de répondre à ces différents impératifs.

On connait déjà par le brevet US-A-4031 864 une méthode d'alimentation en polycarburant d'un moteur. Cette méthode présente plusieurs inconvénients, en effet, il est nécessaire que le carburant soit constitué de plusieurs fluides non miscibles, de même qu'il est nécessaire de disposer de deux dispositifs séparés d'aspiration de carburant pour alimenter le moteur. La présente invention, qui évite ces inconvénients, concerne un procédé de réglage automatique des conditions de fonctionnement d'un moteur à combustion interne, caractérisé en ce qu'à chaque ravitaillement en combustible du réservior d'alimentation du moteur on détermine à l'aide d'un organe de traitement automatique des données, en fonction de la quantité et des caractéristiques du combustible introduit dans le réservoir et de la quantité et des caractéristiques du combustible déjà contenu dans ce réservoir, les caractéristiques du mélange de combustible résultant, puis on règle le fonctionnement du moteur en fonction des caractéristiques nouvelles ainsi déterminées.

Un dispositif pour la mise en oeuvre de l'invention comporte un organe de traitement des données associé au moteur et relié à des moyens de détection de paramètres de fonctionnement de ce moteur et à des moyens de réglage de ce fonctionnement. Il est caractérisé en ce que ledit organe de traitement automatique des données comporte des moyens d'introduction de données extérieures au moteur adaptés à enregistrer la quantité et les caractéristiques d'un combustible ravitaillant le réservoir d'alimentation du moteur, et en ce que ledit organe de traitement automatique des données est adapté à élaborer des signaux de réglage des organes de commande de fonctionnement du moteur à partir desdites données concernant la quantité et les caractéristiques du combustible ravitaillant le réservoir, ainsi que de la quantité et des caractéristiques du combustible précédemment contenu dans le réservoir.

Les caractéristiques du combustible (liquide ou gaz liquéfié) prises en compte, pourront être, en particulier, sa composition (proportion essence/alcool ou de gaz liquéfié), le rapport air-carburant stoechiométrique, caractéristique de ce carburant, sa densité, son indice d'octane ... etc...

L'invention porte également sur la combinaison d'un système de distribution de combustible pour véhicules automobiles et d'organe de traitement automatique de données équipant ces véhicules, caractérisée en ce que ledit système de distribution est équipé de moyens délivrant des données concernant la quantité et les caractéristiques du combustible ravitaillant chaque véhicule sous une forme adaptée à être lue par des moyens d'introduction desdites données dans ledit organe de traitement des données, et en ce que ce dernier est adapté à élaborer des signaux de réglage des organes de commande du fonctionnement du moteur à partir desdites données concernant le volume et les caractéristiques du combustible ravitaillant le véhicule.

Le dessin annexé illustre un mode de réalisation de l'invention.

Sur la figure 1, illustrant schématiquement un exemple de mise en oeuvre de l'invention, la référence M désigne un moteur alimenté en carburant à partir du réservoir 1 à travers la canalisation 2, sur laquelle est placée l'électrovanne 3, permettant de régler le débit de carburant. Le niveau de carburant dans le réservoir 1 est mesuré par la jauge 4. L'alimentation en air s'effectue à partir du filtre à air 5 par une canalisation 6 traversant un réchauffeur 7 et sur laquelle est placée une électro-vanne 8 permettant de régler le débit d'air. Ce débit est mesuré par le capteur 9. D'autres capteurs 10 et 11 coopérant avec un volant 12 entrainé en rotation par le moteur déterminent respectivement le régime de rotation du moteur et le passage du piston au point mort haut dans chaque cylindre à chaque cycle-moteur.

Un capteur de combustion 13 détermine les cycles de combustion anormaux où apparait le phénomène de cliquetis.

Une sonde 14 placée sur les gaz d'échappement détermine si ces gaz proviennent de la combustion d'un mélange stoechiométrique, carburant/air.

Les indications des différents capteurs mentionnés ci-dessus et schématisés par la lettre C sur les dessins sont transmises à un organe de traitement automatique des données (Calc) du type microprocesseur qui délivre des signaux de réglage aux électro-vannes 3 et 8 et à un organe 15 de commande du circuit d'allumage 16 du moteur.

L'organe de traitement automatique des données (Calc) pourra être adapté à ajuster automatiquement l'avance à l'allumage à une valeur optimale évitant l'apparition du cliquetis, en fonction des signaux reçus, en particulier, des capteurs 10, 11 et 13, par exemple selon le procédé décrit dans le brevet US-A-4 120 272.

Selon la présente invention, l'organe de traitement automatique des données (Calc) est relié à des moyens d'introduction de données extérieures au moteur comprenant la quantité et les caractéristiques du combustible ravitaillant le réservoir 1, ces données étant introduites à chaque nouveau ravitaillement de ce réservoir.

Ces moyens d'introduction de données désignés par la lettre L sur la figure 1 pourront être constitués par un dispositif de lecture de supports de données tels que cartes ou bandes magnétiques délivrés par la pompe de carburant à chaque ravitaillement (carte magnétique 17 sur la figure 1) et sur lesquels sont notamment enregistrés le volume et les caractéristiques du combustible ravitaillant le réservoir 1, en particulier sa densité, son volume et le rapport air/carburant stoechiométrique qui le caractérise, ou le rapport volumétrique de deux ou plusieurs constituants de ce carburant, tels que l'essence et l'alcool.

Cette introduction de données à chaque ravitaillement du réservoir 1 pourra s'effectuer d'une autre façon, sans que l'on sorte pour autant du cadre de l'invention.

Elle pourra être aussi réalisée par exemple, par l'intermédiaire d'un câble électrique équipant la pompe de carburant et que l'on connectera à cet effet pendant quelques instants au dispositif de lecture L du véhicule équipé d'une prise ou fiche électrique appropriée, lors du ravitaillement en carburant à la station service.

On pourra également équiper la pompe à carburant d'un dispositif de transmission d'informations codées par ultra-sons ou émission-radio, coopérant avec un organe récepteur ou de lecture L associé à l'organe de traitement des données (Calc).

Un clavier à commande manuelle 18 pourra être relié à l'organe de traitement des données (Calc) en parallèle avec l'organe de lecture L, par l'intermédiaire d'une porte OU indiquée par la référence 19, pour pallier toute défaillance du système L d'introduction automatique des données, en permettant l'introduction manuelle des données dans l'organe de traitement (Calc) à l'occasion d'un nouveau ravitaillement en carburant du réservoir 1.

L'organe de traitement automatique des données (Calc) pourra également comporter des circuits d'introduction de données concernant les réglages R, ces données étant par exemple établies lors d'essais au banc moteur.

On se référera plus spécialement ci-dessous, à titre d'exemple à un dispositif selon l'invention dans lequel les données concernant le carburant sont introduites en utilisant des cartes ou bandes magnétiques.

Le dispositif équipant chaque véhicule comprend alors un ordinateur de bord muni d'un lecteur de cartes magnétiques ou de bandes magnétiques doublé d'un clavier manuel d'introduction des données.

Il permet l'acquisition des diverses données et en particulier celle du volume de carburant restant dans le réservoir à partir de l'intégration de la consommation instantanée et des indications fournies par des jauges volumétriques de précision ou des dispositifs graviométriques à l'aide des capteurs appropriés. Il commande des organes permettant de modifier la richesse du mélange d'alimentation et l'avance à l'allumage en fonction du type de carburant ou d'autres paramètres (détection du cliquetis, etc.).

L'introduction des données s'effectuera automatiquement, de préférence par carte magnétique comportant le code anti-col du véhicule.

Lors du passage à la pompe, la distribution ne pourra avoir lieu qu'en introduisant la carte magnétique 17 dans le dispositif L, prévu à cet effet. L'inscription magnétique du volume et du type de carburant débité aura lieu automatiquement sur la carte. Lors de l'introduction de la carte dans le dispositif de lecture de l'organe (Calc) les opérations suivantes auront lieu:
- lecture de la carte 17,
- validation de cette lecture entraînant le déblocage du système commandant les réglages si le code anti-vol est correct,
- comparaison du code du carburant introduit avec celui du précédent maintenu en mémoire,
- si ces codes sont identiques, addition des volumes nouveau et restant et mise en mémoire,
- si les codes sont différents, calcul du nouveau type, et mise en mémoire de la nouvelle composition et du volume résultant,
- modification des réglages de richesse et d'allumage après démarrage et temporisation en fonction du volume mort entre le réservoir et l'admission,
- effacement des données volume/type de carburant de la carte.

En cas de perte de la carte magnétique, l'introduction du code anti-vol devra être effectuée manuellement en 18. Un bouton de by-pass sur le système de commande de la pompe peut permettre néanmoins le remplissage du réservoir et la distribution d'un ticket magnétique 17, à introduire dans le lecteur de bord L. Dans l'éventualité de pompes non encore équipées de ces systèmes l'utilisateur introduira manuellement le volume et le code du type de carburant affiché à la pompe dans l'ordinateur de bord, la suite des opérations s'effectuant comme précédemment.

A titre d'exemple, pour des carburants constitués de mélanges méthanol-essence, si Vi désigne le volume de mélange 1 de densité Dᵢ contenu dans le réservoir avant le ravitaillement effectué à la station-service et si V₂ désigne le volume de mélange 2 délivré par la pompe, (A/F)ᵢ et (A/F)₂ étant les rapports stoechiométriques caractéristiques des mélanges 1 et 2 respectivement, les valeurs V₃, D₃ et (A/F)₃ du mélange 3 résultant obtenu dans le réservoir sont liées aux précédentes par les relations volumétriques. avec et

L'organe (Calc) de traitement automatique des données peut être adapté à déterminer, après chaque ravitaillement, les valeurs (A/F)₃, V₃ et D₃ du mélange 3 résultant sur la base des trois relations (1), (2) et (3) ci-dessus à partir des valeurs (A/F)ᵢ, Vᵢ et Dᵢ initiales et des valeurs (A/F)₂, V₂ et D₂ caractérisant le ravitaillement effectuées, ces valeurs étant portées sur la carte magnétique 17.

Si l'on opère par gravimétrie en mesurant cette fois les poids respectifs P₁, P₂ et P₃, des mélanges 1, 2 et 3, le rapport (A/F)₃ sera déterminé par l'organe (Calc) en utilisant les relations suivantes et

Afin de lever l'équivoque due à la sommation d'erreurs de mesures successives, l'organe (Calc) de traitement des données sera informé (par transmission d'un signal du capteur 4) à chaque fois que le réservoir 1 sera rempli à 100%, et effectuera alors, automatiquement une correction, le cas échéant.

A partir de la valeur (A/F)₃ ainsi déterminée, l'organe (Calc) délivre des signaux électriques de réglage des électro-vannes 3 et 8 commandant respectivement le débit de carburant et le débit d'air, afin d'adapter le rapport de ces débits à la nouvelle valeur (A/F)₃.

## Revendications

1. Procédé de réglage automatique des conditions de fonctionnement d'un moteur à combustion interne, caractérisé en ce qu'à chaque ravitaillement en combustible du réservoir d'alimentation du moteur on détermine à l'aide d'un organe de traitement automatique des données (CALC), en fonction de la quantité et des caractéristiques du combustible introduit dans le réservoir (1) et de la quantité et des caractéristiques du combustible déjà contenu dans ce réservoir, les caractéristiques du mélange de combustible résultant, puis on règle (3, 8, 15) le fonctionnement du moteur (M) en fonction des caractéristiques nouvelles ainsi déterminées.

2. Dispositif de réglage automatique des conditions de fonctionnement d'un moteur à combustion interne, spécialement conçu pour la mise en oeuvre du procédé selon la revendication 1, comportant un organe de traitement automatique des données relié à des moyens de détection de paramètres de fonctionnement du moteur et à des moyens de réglage de ce fonctionnement, caractérisé en ce que ledit organe de traitement automatique des données (CALC) comporte des moyens (L) d'introduction de données extérieures au moteur adaptés à enregistrer la quantité et les caractéristiques d'un combustible ravitaillant le reservoir (1) d'alimentation du moteur, et en ce que ledit organe de traitement automatique des données (CALC) est adapté à élaborer des signaux de réglage des organes de commande de fonctionnement du moteur (3, 8, 15) à partir desdites données concernant la quantité et les caractéristiques du combustible ravitaillant le réservoir, ainsi que de la quantité et des caractéristiques du combustible précédemment contenu dans le réservoir.

3. Dispositif selon la revendication 2, caractérisé en ce que lesdits moyens d'introduction desdites données comprennent un lecteur (L) de supports de données comprennent un lecteur (L) de supports de données.

4. Dispositif selon la revendication 3, caractérisé en ce que ledit lecteur (L) est un lecteur de cartes ou bandes magnétiques (17).

5. Dispositif selon la revendication 2, caractérisé en ce que lesdits moyens d'introduction de données comportent une prise, ou fiche électrique d'entrée desdites données, adaptée à se raccorder à un organe complémentaire équipant le poste de ravitaillement en carburant.

6. Dispositif selon la revendication 2, caractérisé en ce que lesdits moyens d'introduction de données comportent un organe récepteur de signaux ultra-sonores ou d'émission radio codés, coopérant avec un organe émetteur correspondant qui équipe le poste de ravitaillement en carburant.

7. Dispositif selon l'une des revendications précédentes, caractérisé en ce que ledit organe de traitement automatique des données (CALC) est adapté à délivrer des signaux d'ajustement (3) de la richesse en combustible du mélange alimentant le moteur (M), en fonction desdites données concernant la quantité et les caractéristiques du combustible ravitaillant le réservoir.(1 ).

8. Dispositif selon l'une des revendications précédentes, caractérisé en ce que ledit organe de traitement automatique des données est adapté à délivrer des signaux d'ajustement (15) de l'avance à l'allumage en fonction desdites données concerrrant la quantité et les caractéristiques du combustible ravitaillant le réservoir.

9. Dispositif selon l'une des revendications précédentes, caractérisé en ce qu'il est adapté à réaliser une temporisation entre l'introduction desdites données concernant un noveau combustible ravitaillant le réservoir (1), et l'élaboration de nouveaux signaux de réglage.

10. Dispositif selon l'une des revendications précédentes, caractérisé en ce qu'il comporte en outre des moyens (18) permettant d'introduire manuellement dans ledit organe de traitement automatique (CALC) lesdites données concernant la quantité et les caractéristiques du combustible ravitaillant le réservoir (1).

11. Dispositif selon l'une des revendications précédentes, caractérisé en ce qu'il comporte des moyens de validation desdites données, associés auxdits moyens d'introduction des données, constituant ainsi un système anti-vol du véhicule.

12. Combinaison d'un système de distribution de combustible pour véhicules automobiles et d'organes de traitement automatique de données équipant ces véhicules spécialement conçu pour la mise en oeuvre du procédé selon la revendication 1, caractérisée en ce que ledit système de distribution est équipé de moyens délivrant des données (17) concernant la quantité et les caractéristiques du combustible ravitaillant chaque véhicule sous une forme adaptée à être lue par des moyens (L) d'introduction desdites données dans ledit organe de traitement des données (CALC) qui est adapté à élaborer des signaux de réglage des organes (3, 8, 15) de commande du moteur (M) à partir desdites données concernant la quantité et les caractéristiques du combustible ravitaillant le véhicule.

## Patentansprüche

1. Verfahren zur automatischen Regulierung der Funktionsbedingungen eines internen Verbrennungsmotors, dadurch gekennzeichnet, daß zu jeder Versorgung mit Verbrennungstreibstoff vom Versorgungstank des Motors man mit Hilfe eines Apparates zur automatischen Behandlung von Daten (CALC), als Funktion der Menge und der Charakteristika des in das Reservoir (1) eingeführten Verbrennungstreibstoffes und der Menge und Charakteristika von bereits in diesem Reservoir enthaltenen Verbrennungstreibstoffes, die Charakteristika des resultierenden Verbrennungstreibstof-Gemisches bestimmt, daß man dann die Funktion des Meters (M) regelt (3, 8, 15) als Funktion der so bestimmten neuen Charakteristika (Eigenschaften).

2. Vorrichtung zur automatischen Regelung der Funktionsbedingungen eines internen Verbrennungsmotors, speziell vorgesehen für die Durchführung des Verfahrens gemäß Anspruch 1, das einen Apparat zur automatischen Behandlung von Daten umfaßt, angeschlossen an Mittel zur Feststellung (Detektoren) von Funktionsparametern des Motors und Regeleinrichtungen dieser Funktion, dadurch gekennzeichnet, daß der genannte Apparat zur automatischen Behandlung von Daten (CALC) Mittel (L) umfaßt zur Einführung externer Daten zum Motor, der eingerichtet ist zur Registrierung der Menge und der Charakteristika eines vom Versorgungs-Reservoir (1) des Motors zugeführten Verbrennungs- treibstoffes, und daß der genannte Apparat zur Behandlung von Daten (CALC) angepaßt ist zur Ausarbeitung der Regel-Signale der Befehlseinrichtungen der Funktion des Motors (3, 8, 15), ausgehend von den genannten Daten betreffend die Menge und die Eigenschaften des vom Reservoir zugeführten Verbrennungstreibstoffes, ebenso wie die Menge und Eigenschaften des vorher im Reservoir enthaltenen Verbrennungstreibstoffes.

3. Vorrichtung gemäß Anspruch 2, dadurch gekennzeichnet, daß die genannten Einrichtungen zur Einführung genannter Daten eine Lesevorrichtung (L) der Datenträger umfassen.

4. Vorrichtung gemäß Anspruch 3, dadurch gekennzeichnet, daß die genannte Lesevorrichtung (L) eine Leseeinrichtung von Karten oder Magnetbändern (17) ist.

5. Vorrichtung gemäß Anspruch 2, dadurch gekennzeichnet, daß die genannten Mittel zur Dateneinführung eine Aufnahme, oder elektrische Kartei, genannter Daten umfaßt, die geeignet ist zur Verknüpfung mit einem ergänzenden Apparat, der den Zuführungsposten im Vergaser ausrüstet.

6. Vorrichtung gemäß Anspruch 2, dadurch gekennzeichnet, daß die genannten Mittel zur Dateneinführung eine Aufnahme-Einrichtung für Überschall-Signale oder verschlüsselte Radio-Emissionen umfaßt und mit einem entsprechenden Sende-Apparat zusammenarbeitet, mit dem der Zuführungsposten im Vergaser ausgerüstet ist.

7. Vorrichtung gemäß einem der vorhergehenden Ansprüche, dadurch gekennzeichnet, daß der genannte Apparat zur automatischen Behandlung von Daten (CALC) dazu eingerichtet ist, Anpassungs-Signale (3) zu liefern des Anreicherungsgrades an Verbrennungstreibstoff des dem Motor (M) zugeführten Gemisches, als Funktion genannter Daten betreffend die Menge und Eigenschaften des das Reservoir (1) versorgenden Verbrennungstreibstoffes.

8. Vorrichtung gemäß einem der vorhergehenden Ansprüche, dadurch gekennzeichnet, daß der genannte Apparat zur automatischen Behandlung von Daten geeignet ist zur Lieferung von Anpassungs-Signalen (15) des Fortschreitens zur Zündung als Funktion genannter Daten betreffend die Menge und die Eigenschaften des das Reservoir versorgenden Verbrennungstreibstoffes.

9. Vorrichtung gemäß einem der vorhergehenden Ansprüche, dadurch gekennzeichnet, daß sie geeignet ist zur Durchführung einer Wartezeit zwischen der Einführung genannter Daten betreffend einen neuen, das Reservoir (1) versorgenden Verbrennungstreibstoff, und der Ausarbeitung neuer Regelungs-Signale.

10. Vorrichtung gemäß einem der vorhergehenden Ansprüche, dadurch gekennzeichnet, daß sie außerdem Mittel (18) umfaßt, die die manuelle Einführung in den genannte Apparat zur automatischen Behandlung (CALC) genannter Daten, betreffend die Menge und die Eigenschaften des das Reservoir (1) versorgenden Verbrennungs-Treibstoffes erlauben.

11. Vorrichtung gemäß einem der vorherigen Ansprüche, dadurch gekennzeichnet, daß sie Mittel umfaßt zur Gültigkeitserklärung genannter Daten, verbunden mit genannten Mitteln der Daten-Einführung, und so ein Anti-Diebstahls-System des Fahrzeuges darstellt.

12. Kombination eines Verbrennungstreibstoff-Verteilungssystems für Automobil-Fahrzeuge und automatischer Datenverarbeitungseinrichtungen, die diese Fahrzeuge ausrüsten, speziell vorgesehen für die Durchführung des Verfahrens gemäß Anspruch 1, dadurch gekennzeichnet, daß das genannte Verteilungssystem ausgerüstet ist mit Mitteln, die die Daten (17) liefern, die die Menge und die Eigenschaften des jedes Fahrzeug versorgenden Verbrennungstreibstoffes betreffen, in einer Form, die geeignet ist, gehandhabt zu sein, durch Mittel (L), zur Einführung genannter Daten in genannte Einrichtung der Datenverarbeitung (CALC), die geeignet ist für die Ausarbeitung von Regelungs-Signalen der Steuerungs-Einrichtungen (3, 8, 15) des Motors (M), ausgehend von genannten Daten betreffend die Menge und die Eigenschaften des das Fahrzeug versorgenden Verbrennungstreibstoffes.

## Claims

1. A process for the automatic regulation of the running conditions of an internal combustion engine, comprising, at each fuel supply to the engine filling tank, the determination, by means of an automatic data processing unit (Calc), in relation with the amount of the characteristics of the fuel introduced in the tank (1) and with the amount and the characteristics of the fuel already contained in said tank (1), of the characteristics of the resultant fuel mixture and the subsequent adjustment (3, 8, 15) of the running conditions of the engine (M) in accordance with the so-determined new characteristics.

2. A device for the automatic regulation of the running conditions of an internal combustion engine, comprising an automatic data processing unit connected with means for detecting operational parameters of the engine and with means for adjusting these running conditions,characterized in that said automatic data processing unit (Calc) comprises means (L) for introducing data external to the engine, adapted to record the amount and the characteristics of a fuel supplied to the engine feed tank (1), and in that said automatic data processing unit (Calc) is adapted to elaborate signals for the regulation of members controlling the running conditions of the engine (3, 8, 15) from said data relating to the amount and the characteristics of the fuel supplied to the tank, as well as from the amount and the characteristics of the fuel previously contained in the tank.

3. A device according to claim 2, characterized in that said means for introducing said data comprises reader (L) of data carriers.

4. A device according to claim 3, characterized in that said reader (L) is a magnetic card or tape reader (17).

5. A device according to claim 2, characterized in that said means for introducing data comprises an electric plug for data input, adapted to be connected to an additional unit, equipping the fuel filling station.

6. A device according to claim 2, characterized in that said means for data introduction comprises a receiver of coded ultrasonic or radio signals, co-operating with a corresponding transmitter equipping the fuel filling station.

7. A device according to one of the preceding claims, characterized in that said automatic data processing unit (Calc) is adapted to deliver signals (3) for adjustment of the fuel richness of the mixture feeding the engine (M), in relation with said data relating to the amount and the characteristics of the fuel supplied to the tank (1

8. A device according to one of the preceding claims, characterized in that said automatic data processing unit is adapted to deliver signals (15) for adjustment of the ignition advance, in relation with said data concerning the amount and the characteristics of the fuel supplied to the tank.

9. A device according to one of the preceding claims, characterized in that it is adapted to introduce a delay between the input of said data concerning a new fuel supplied to tank (1) and the elaboration of new adjustment signals.

10. A device according to one of the preceding claims, characterized in that it further comprises means (18) for manually introducing in said automatic processing unit (Calc) said data concerning the amount and the characteristics of the fuel supplie to the tank (1).

11. A device according to one of the preceding claims, characterized in that it comprises means for the validation of said data, associated with said data introduction means, thus forming an antitheft system for the vehicle.

12. The combination of a fuel delivery system for motor vehicles with automatic data processing units equipping said vehicles, characterized in that said delivery system is equipped with means delivering data (17) relating to the amount and the characteristics of the fuel supplied to each vehicle, under a form adapted to be read by means (L) for introducing said data into said data processing unit (Cale) which is adapted to elaborate signals for adjustment of actuating members (3, 8, 15) controlling the engine (M) from said data concerning the amount and the characteristics of the fuel supplied to the vehicle.
